# EUROPÄISCHE PATENTSCHRIFT

(11) **EP 1 605 120 B1**
(45) Veröffentlichungstag und Bekanntmachung des Hinweises auf die Patenterteilung: **20.02.2013**
(21) Anmeldenummer: 05011981.7
(22) Anmeldetag: 03.06.2005
(51) Int. Cl.: E05B 63/24, E05B 65/12

(54) **Verriegelungsvorrichtung, insbesondere Zusatzverriegelungsvorrichtung, an einer Fahrgasttür eines Fahrzeugs des öffentlichen Personennah- oder -fernverkehrs**
Locking device, in particular supplementary locking device, on a passenger door of a public transport vehicle
Dispositif de verrouillage, notamment dispositif de verrouillage additionnel, sur une porte pour les passagers de véhicules de transport en commun

(30) Priorität: 08.06.2004 DE 202004009077 U
(43) Veröffentlichungstag der Anmeldung: 14.12.2005
(73) Patentinhaber: Gebr. Bode GmbH & Co. KG, 34123 Kassel (DE)
(72) Erfinder: Kimm, Michael, 34270 Schauenburg (DE); Stahl, Lars, 34320 Söhrewald (DE)
(74) Vertreter: Bauer Vorberg Kayser Patentanwälte

(56) Entgegenhaltungen:
- DE-C1- 4 105 545
- DE-U1- 29 821 524
- GB-A- 2 275 733
- US-A- 2 762 645

## Beschreibung

Die Erfindung betrifft eine Verriegelungsvorrichtung, insbesondere eine Zusatzverriegelung, an einer Fahrgasttür eines Fahrzeugs des öffentlichen Personennah-oder Fernverkehrs mit den Merkmalen aus dem Oberbegriff des Patentanspruchs 1.

Eine derartige Verriegelungsvorrichtung ist aus der DE 298 21 524 U1 bekannt.

Aus der GB 2 275 733 A ist eine Verriegelungsvorrichtung an einer Tür bekannt, die einen am Türblatt angeordnete, quer zur Öffnungsrichtung des Türblatts verschiebbaren Riegel aufweist, der im verriegelten Zustand hinter ein am Türportal angeordnetes Gegenelement greift, wobei das Gegenelement schwenkbar ausgebildet und aus einer arretierbaren Verriegelungsstellung, in der es mit einer Verriegelungslläche den hintergreifenden Riegel festhält, nach Lösen der Arretierung in eine Freigabestellung verschwenkbar ist, in welcher es den Riegel freigibt, die Verschwenkung des Gegenelements aus der Verriegelungsstellung in die Freigabestellung gegen die Kraft eines ersten Federelements erfolgt, unter dessen Einwirkung das Gegenelement nach der Freigabe und der Wegbewegung des Riegels in die Verriegelungsstellung zurückgeführt wird. Eine derartige Verriegelungsvorrichtung ist auch aus der US 2 762 645 A bekannt.

Es ist bekannt, bei einer Fahrgasttür eines Fahrzeugs des öffentlichen Personennah- oder-fernverkehrs eine Zusatzverriegelung vorzusehen, mit welcher die Tür verriegelt werden kann, wenn sie aus irgendeinem Grund, beispielsweise wegen eines Defekts, aus der zentralen Türsteuerung herausgenommen werden soll. Dies geschieht meist auf elektrischem Wege. Die so aus der Türsteuerung herausgenommene Tür soll dann aber von den Fahrgästen nicht einfach geöffnet werden können. Aus diesem Grunde wird sie mit der Zusatzverriegelung, bei welcher ein besonderer Zusatzriegel hinter ein Gegenelement eingreift, verriegelt,

Es besteht nun die Forderung, dass in einem Notfall, wenn das Fahrzeug von den Fahrgästen schnellstens verlassen werden soll, auch eine derartige Zusatzverriegelung über einen Notgriff entriegelbar sein soll, damit die Tür im Notfall in jedem Fall geöffnet werden kann.

Der Erfindung liegt die Aufgabe zugrunde, die Verriegelungsvorrichtung der eingangs genannten Art zu verbessern.

Die Lösung dieser Aufgabe erfolgt erfindungsgemäss mit den Merkmalen des patentanspruchs 1, insbesondere mit dem mindestens eine Rolle aufweisenden Halterungselement, wobei die Rolle in Führungen des Gehäuses läuft und gegen die Kraft des zweiten Federelements aus der Arretierstellung in die Entarretierstellung verschiebbar ist. Vorteilhafte Weiterbildungen der Erfindung sind in den abhängigen Ansprüchen beschrieben.

Im Anspruch 7 wird die Verwendung einer solchen Verriegelungsvorrichtung als Zusatzverriegelungsvorrichtung beansprucht.

Das Gegenelement, hinter welches der Riegel eingreift, ist schwenkbar ausgebildet, so dass es aus einer arretierbaren Verriegelungsstellung, in der eine Verriegelung der Tür möglich ist, in eine Freigabestellung verschwenkt werden kann, in welcher der Riegel freigegeben ist, so dass die Tür geöffnet werden kann. Dabei kann die Verschwenkung des Gegenelements aus der Verriegelungsstellung in die Freigabestellung gegen die Kraft eines Federelements erfolgen, unter dessen Einwirkung das Gegenelement nach der Freigabe und dem Wegbewegen des Riegels in die Verriegelungsstellung zurückgeführt wird. Die Arretierung für das Gegenelement weist ein verschiebbares und erfindungsgemäß mit mindestens einer Rolle ausgerüstetes Halterungselement auf, das aus einer Arretierungsstellung, in der es die Schwenkbewegung des Gegenelements blockiert, in eine Entarretierungsstellung verschiebbar ist, in der es die Schwenkbewegung des Gegenelements freigibt. Die Verschiebung des Halterungselements erfolgt gegen die Kraft eines weiteren Federelements, durch die es in die Arretierungsstellung zurückgeführt wird. Die Bewegung des Halterungselements aus der Arretierstellung in die Entarretierstellung kann von einem Notgriff aus über einen Bowdenzug exfolgen.

Im Folgenden werden weitere Einzelheiten der Erfindung anhand eines in den Zeichnungen dargestellten Ausführungsbeispiels beschrieben.

In den Zeichnungen zeigen:
Fig. 1 in einer perspektivischen Darstellung eine Verriegelungsvorrichtung im verriegelten Zustand;
Fig. 2 in einer perspektivischen Darstellung aus anderem Blickwinkel die Verriegelungsvorrichtung nach Fig, 1 im verriegelten Zustand bei entarretiertem Gegenelement;
Fig. 3 in einer perspektivischen Darstellung in das Innere des Gehäuses der Vorrichtung nach
Fig. 1 und 2 im Zustand gemäß Fig. 2;
Fig. 4 die Vorrichtung nach Fig. 1 bis 3 im entarretierten und abgeschwenkten Zustand des Gegenelements;
Fig. 5 die Verriegelungsvorrichtung nach Fig. 1 bis 4 in einer Ansicht von vorne;
Fig. 6 die Verriegelungsvorrichtung nach Fig. 1 bis 4 in einer Ansicht von oben;
Fig. 7 einen Schnitt nach der Linie A-A in Fig. 5;
Fig. 8 einen Schnitt nach der Linie B-B in Fig. 6.

In den Fig. 1 bis 8 ist eine Zusatzverriegelungsvorrichtung dargestellt, die zur zusätzlichen Verriegelung einer nicht dargestellten Fahrgasttür dient und einen beispielsweise am nicht dargestellten Türblatt quer zur Öffnungsrichtung des Türblatts verschiebbaren Riegel 1 aufweist, der in dem in Fig. 1 dargestellten verriegelten Zustand hinter ein Gegenelement 2 eingreift, das innerhalb eines Gehäuses 5 angeordnet ist, welches in nicht dargestellter Weise am Türportal angeordnet sein kann.

Das Gegenelement 2 ist um eine Schwenkachse S schwenkbar im Gehäuse 5 angeordnet. Es besitzt eine Verriegelungsfläche 2.1, hinter die im verriegelten Zustand der Riegel 1 greift, und ist aus der in den Fig. 1 bis 3 dargestellten Stellung gegen die Kraft eines ersten Federelements 3, das als Schenkelfeder ausgebildet ist, in eine in Fig. 4 dargestellte, abwärts gerichtete Freigabestellung schwenkbar, in welcher es den Riegel 1 nicht mehr festhalten kann und dieser freigegeben ist. Das Gegenelement 2 ist in der Verriegelungsstellung durch ein parallel zur Schwenkachse S des Gegenelements 2 verschiebbares und erfindungsgemäß mit mindestens einer Rolle ausgerüstetes Halterungselement 4 arretierbar und in der Arretierungsstellung nicht verschwenkbar. Das Halterungselement 4 besitzt drei Rollen 4.1, 4.2 und 4.3, die koaxial zueinander angeordnet sind und die in Führungen 5.1 am Gehäuse 5 geführt sind, wobei die dritte Rolle 4.3 in der Arretierungsstellung an einer der Schwenkbewegung des Gegenelements 2 folgenden Oberfläche 2.2 des Gegenelements 2 anliegt und somit diese Schwenkbewegung blockiert. Um eine leichtgängige Führung zu erreichen, sind die Rollen 4.1 bis 4.3 als Nadellager ausgebildet. Aus der in Fig. 1 dargestellten Arretierungsstellung ist das Halterungselement 4 gegen die Kraft eines zweiten Federelements 6 in eine in Fig. 2 und 3 dargestellte Entarretierungsstellung verschiebbar, in der es die Schwenkbewegung des Gegenelements 2 freigibt. Die Verbindung des Halterungselements 4 mit dem Gehäuse 5 erfolgt über eine Verbindungsstange 6.1, die durch die Gehäusewand geführt ist, wobei das zweite Federelement 6 an der Außenseite des Gehäuses 5 angeordnet ist, wie beispielsweise aus Fig. 2 und 3 zu erkennen. Die Bewegung des Halterungselements 4 kann über einen nur angedeuteten Bowdenzug 9 erfolgen, der zu einem nicht dargestellten Notgriff führt. Die Wirkung des zweiten Federelements 6, das als Schraubendruckfeder ausgebildet ist, besteht darin, dass nach Lösen des Bowdenzugs 9 das Halterungselement 4 aus der Entarretierungsstellung wieder in die Arretierungsstellung zurückgedrückt wird.

Vor dem an seiner dem Riegel zugewandten Vorderseite offenen Gehäuse 5 ist eine Schutzplatte 7 verschiebbar angeordnet, die unter der Kraft eines als Schraubendruckfeder ausgebildeten dritten Federelements 8 in eine Verschlusstellung bewegbar ist, in der sie im Bewegungsweg des Riegels 1 liegt, so dass dieser nicht in das Gegenelement 2 eingeschoben werden kann. Die Schutzplatte 7 ist mittels eines Führungselements 7.1 an einer Führungsstange 8.1 geführt, und das Federelement 8 greift am Führungselement 7.1 an. Im unteren Bereich der Schutzplatte 7 befindet sich eine weitere Führung in Form eines Langlochs 7.2, in das ein am Gehäuse 5 befestigter Bolzen 7.3 eingreift.

Die Funktion der Schutzplatte 7 ist derart, dass sie bei der Bewegung des Halterungselements 4 in die Arretierstellung von diesem mitgenommen und gegen die Kraft des Federelements 8 in eine Öffnunsstellung außerhalb des Weges des Riegels 1 bewegt wird. Dies hat zur Folge, dass in der Arretierungsstellung, in der das Gegenelement 2 nicht verschwenkbar ist, der Riegel 1 eingelegt werden kann, während in der Entarretierungsstellung, in welcher das Gegenelement 2 verschwenkbar ist, infolge der vorgeschalteten Schutzplatte 7 der Riegel 1 nicht eingelegt werden kann.

Die Funktionsweise der beschriebenen Verriegelungseinrichtung ist folgende:

Wenn die Tür mittels der Zusatzverriegelung verriegelt werden soll, wird der Riegel 1 in das Gegenelement 2 eingeschoben. Dies ist möglich, weil sich im Normalzustand unter der Kraftwirkung des zweiten Federelements 6 das Halterungselement 4 in der Arretierungsstellung befindet und das Gegenelement 2 nicht verschwenkbar ist und die Schutzplatte 7 den Weg des Riegels 1 freigibt.

Wenn die Tür im Notfall trotz der bestehenden Verriegelung geöffnet werden soll, wird von dem Notgriff aus über den Bowdenzug 9 das Halterungselement 4 in die Entarretierungsstellung geführt, in welcher das Gegenelement 2 verschwenkbar ist. Nun kann durch Drücken gegen die Tür diese geöffnet werden, wobei das Gegenelement 2 aus der Verriegelungsstellung in die Freigabestellung verschwenkt wird. Sobald Gegenelement 2 und Riegel 1 voneinander getrennt sind, bewegt sich die Schutzplatte 7 unter der Kraftwirkung des dritten Federelements 8 vor das Gegenelement 2, so dass eine erneute Verriegelung nicht möglich ist. Unter der Kraftwirkung des ersten Federelements 3 schwenkt das Gegenelement 2 in die Verriegelungsstellung zurück, und nach Lösen des Bowdenzugs 9 bewegt sich das Haltungselement 4 unter der Kraftwirkung des zweiten Federelements 6 in die Arretierungsstellung zurück. Bei dieser Bewegung wird die Schutzplatte 7 wieder in die Öffnungsstellung zurückgeführt, und die Tür ist jetzt prinzipiell wieder verriegelbar.

## Patentansprüche

1. Verriegelungsvorrichtung, insbesondere Zusatzverriegelungsvorrichtung, an einer Fahrgesttür eines Fahrzeugs des öffentlichen Personnenah-oder-fernverkehrs, mit einem am Türblatt oder Titrportal angeordneten, quer zur Öffnungsrichtung des Türblatts verschiebbaren Riegel (1), der im verriegelten Zustand hinter ein am Türportal oder am Türblatt angeordnetes Gegenelement (2) greift, wobei das Gegenelement (2) schwenkbar ausgebildet und aus einer arretierbaren Verriegelungsstellung, in der es mit einer Verriegelungsfläche (2.1) den hintergreifenden Riegel (1) festhält, nach Lösen der Arretierung in eine Freigabestellung verschwenkbar ist, in welcher es den Riegel (1) freigibt und wobei die Arretierung für das Gegenelement (2) ein parallel zur Schwenkachse (S) des Gegenelements (2) verschiebbares Halterungselement (4) aufweist, das sich an einem festen Gehäuse (5) abstützt und aus einer Arretierungsstellung, in der es an einer der Schwenkbewegung folgenden Oberfläche (2.2) des Gegenelements (2) anliegt, gegen die Kraft eines zweiten Federelements (6) in eine Entarretierungsstellung verschiebbar ist, in der es die Schwenkbewegung des Gegenelements (2) freigibt, **dadurch gekennzeichnet, dass** das Halterungselement (4) mindestens eine Rolle (4.1 bis 4.3) aufweist, die in Führungen (5.1) des Gehäuses (5) läuft und gegen die Kraft des zweiten Federelements (6) aus der Arretierstellung in die Entarretierstellung verschiebbar ist.

2. Verriegelungsvorrichtung nach Anspruch 1, **dadurch gekennzeichnet, dass** die Verschwenkung des Gegenelements (2) aus der Verriegelungsstellung in die Freigabestellung gegen die Kraft eines ersten Federelements (3) erfolgt, unter dessen Einwirkung das Gegenelement (2) nach der Freigabe und der Wegbewegung des Riegels (1) in die Verriegelungsstellung zurückgeführt wird.

3. Verriegelungsvorrichtung nach Anspruch 1, **dadurch gekennzeichnet, dass** das Halterungselement (4) drei koaxial zueinander angeordnetes Rollen (4.1 bis 4.3) aufweist, von denen zwei Rollen (4.1, 4.2) am Gehäuse (5) geführt sind und die dritte Rolle (4.3) in der Arretierstellung an der der Schwenkbewegung folgenden Oberfläche (2.2) des Gegenelements (2) anliegt.

4. Verriegelungsvorrichtung nach Anspruch 3, **dadurch gekennzeichnet, dass** die Rollen (4.1 bis 4.3) als Nadellager ausgebildet sind.

5. Verriegelungsvorrichtung nach einem der Ansprüche 1 bis 4, **gekennzeichnet durch** eine Schutzplatte (7), die unter der Kraft eines dritten Federelements (8) in eine Verschlusstellung bewegbar ist, in der sie eine Verriegelung des Türblatts verhindernd im Weg des Riegels (1) liegt, und die bei der Bewegung des Halterungselements (4) in die Arretierstellung von diesem mitgenommen und gegen die Kraut des dritten Federelements (8) in eine Öffnungsstellung ausserhalb des Weges des Riegels (1) bewegt wird.

6. Verriegelungsvorrichtung nach einem der Ansprüche 1 bis 5, **dadurch gekennzeichnet, dass** die Bewegung des Halterungselements (4) aus der Arretierungsstellung in die Entarretierungsstellung über einen Bowdenzug (9) erfolgt.

7. Verwendung einer Verriegelungsvorrichtung gemäβ Anspruch 1 als Zusatzverriegelungsvorrichtung an einer Fahrgasttür eines Fahrzeugs des öffentlichen Personennah,- oder -fernverkehrs.

## Claims

1. Locking device, in particular supplementary locking device, on a passenger door of a short and long-distance public transport vehicle, comprising a bar (1) which is disposed on the door leaf or door portal and displaceable transversely to the opening direction of the door leaf, and which In the locked state engages behind a counter element (2) disposed on the door portal or on the door leaf, wherein the counter element (2) Is configured to be pivotable and can be pivoted, from a blockable locking position in which it retains the engaging bar (1) with a locking surface (2.1), into a releasing position after disengaging the block, In which it releases the bar (1), and wherein the block for the counter element (2) comprises a retaining member (4), which is displaceable parallel to the pivoting axis (S) of the counter element (2) and which is supported on a fixed housing (5) and can be displaced from a blocking position, in which it rests against a surface (2.2) of the counter element (2) that follows the pivoting movement, into an unblocking position against the force of a second spring member (6), In which It enables the pivoting movement of the counter element (2), **characterised in that** the retaining member (4) comprises at least one roller (4.1 to 4.3) that runs in guides (5.1) of the housing (5) and can be displaced against the force of the second spring member (6) from the blocked position into the unblocked position.

2. Locking device according to claim 1, **characterised In that** the counter element (2) is pivoted from the locking position Into the releasing position against the force of a first spring member (3) under whose influence the counter element (2) Is returned into the locking position after the bar (1) has been released and moved away.

3. Locking device according to claim 1, **characterised in that** the retaining member (4) comprises three rollers (4.1 to 4.3) that are arranged coaxially to one another, of which two rollers (4.1, 4.2) are guided on the housing (5) and the third roller (4.3), in the blocked position, rests against the surface (2.2) of the counter element (2) following the pivoting movement.

4. Locking device according to claim 3, **characterised In that** the rollers (4.1 to 4.3) are configured as needle bearings.

5. Locking device according to any one of the claims 1 to 4, **characterised by** a protective plate (7), which can be moved into a locked position under the force of a third spring member (8), in which, preventing a lock of the door leaf, it lies in the path of the bar (1), and which, during the movement of the retaining member (4) into the blocked position, is entrained by it and moved Into an opening position outside of the path of the bar (1) against the force of the third spring member (8).

6. Locking device according to any one of the claims 1 to 5, **characterised in that** the movement of the retaining member (4) from the blocking position into the unblocking position is carried out through a Bowden cable (9).

7. Use of a locking device according to claim 1 as a supplementary locking device on a passenger door of a short and long-distance public transport vehicle.

## Revendications

1. Dispositif de verrouillage, en particulier dispositif additionnel de verrouillage, sur une porte pour passagers d'un véhicule du transport urbain ou à grande distance de passagers, comprenant un verrou (1) qui est disposé sur le vantail de porte ou le portail de porte, est déplaçable transversalement à la direction d'ouverture du vantail de porte et qui, en état verrouillé, s'engage derrière un contre-élément (2) disposé sur le portail de porte ou sur le vantail de porte, ledit contre-élément (2) étant réalisé de manière à être pivotant et pouvant être pivoté depuis une position de verrouillage apte à être arrêtée où il retient, par une surface de verrouillage (2.1), le verrou (1) qui s'engage derrière, dans une position de libération où il libère ledit verrou (1) après avoir débloqué l'arrêt, et l'arrêt pour ledit contre-élément (2) présentant un élément de maintien (4) qui est déplaçable parallèlement à l'axe de pivotement (S) dudit contre-élément (2) et qui s'appuie sur un boîtier fixe (5) et peut être déplacé depuis une position d'arrêt où il s'applique contre une surface (2.2) du contre-élément (2) laquelle suit le mouvement de pivotement, contre la force d'un deuxième élément formant ressort (6) dans une position de déblocage où il libère le mouvement de pivotement du contre-élément (2), **caractérisé par le fait que** ledit élément de maintien (4) comprend au moins un galet (4.1 à 4.3) qui est guidé dans des guides (5.1) du boîtier (5) et peut être déplacé, contre la force dudit deuxième élément formant ressort (6), de la position d'arrêt dans la position de déblocage.

2. Dispositif de verrouillage selon la revendication 1, **caractérisé par le fait que** le pivotement dudit contre-élément (2) de la position de verrouillage dans la position de libération se fait contre la force d'un premier élément formant ressort (3) sous l'action duquel ledit contre-élément (2) est ramené dans la position de verrouillage après la libération du verrou (1) et le déplacement éloignant celui-ci.

3. Dispositif de verrouillage selon la revendication 1, **caractérisé par le fait que** ledit élément de maintien (4) comprend trois galets (4.1 à 4.3) qui sont agencés de manière coaxiale les uns par rapport aux autres et dont deux galets (4.1, 4.2) sont guidés sur ledit boîtier (5) et dont le troisième galet (4.3) s'applique, dans la position d'arrêt, contre la surface (2.2) du contre-élément (2) laquelle suit le mouvement de pivotement.

4. Dispositif de verrouillage selon la revendication 3, **caractérisé par le fait que** lesdits galets (4.1 à 4.3) sont réalisés en tant que roulements à aiguilles.

5. Dispositif de verrouillage selon l'une quelconque des revendications 1 à 4, **caractérisé par** une plaque de protection (7) qui peut être déplacée, sous la force d'un troisième élément formant ressort (8), dans une position de fermeture dans laquelle elle se trouve sur le chemin du verrou (1), empêchant ainsi un verrouillage du vantail de porte, et qui, lors du mouvement de l'élément de maintien (4) dans la position d'arrêt, est entraînée par celui-ci et est déplacée, contre la force dudit troisième élément formant ressort (8), dans une position d'ouverture hors du chemin du verrou (1).

6. Dispositif de verrouillage selon l'une quelconque des revendications 1 à 5, **caractérisé par le fait que** le mouvement dudit élément de maintien (4) de la position d'arrêt dans la position de déblocage est réalisé par l'intermédiaire d'un câble Bowden (9).

7. Utilisation d'un dispositif de verrouillage selon la revendication 1, en tant que dispositif additionnel de verrouillage sur une porte pour passagers d'un véhicule du transport urbain ou à grande distance de passagers.
